# EUROPÄISCHE PATENTSCHRIFT

(11) **EP 0 826 764 B1**
(45) Veröffentlichungstag und Bekanntmachung des Hinweises auf die Patenterteilung: **26.02.2003**
(21) Anmeldenummer: 97114337.5
(22) Anmeldetag: 20.08.1997
(51) Int. Cl.: C11B 9/00, A61K 7/46

(54) **Riechstoffkompositionen enthaltend substituierte 2-Acetylbenzofurane**
Perfuming compositions comprising substituted 2-acetylbenzofuranes
Compositions parfumantes contenant des 2-acétylbenzofuranes substitués

(30) Priorität: 03.09.1996 DE 19635655
(43) Veröffentlichungstag der Anmeldung: 04.03.1998
(73) Patentinhaber: HAARMANN & REIMER GMBH, D-37601 Holzminden (DE)
(72) Erfinder: Sonnenberg, Steffen, Dr., 37603 Holzminden (DE); Wörner, Peter, 37603 Holzminden (DE); Harder, Ulrich, Dr., 37603 Holzminden (DE)
(74) Vertreter: Petrovicki, Wolfgang, Dr.

(56) Entgegenhaltungen:
- EP-A- 0 041 122
- WO-A-95/30667
- FR-A- 2 634 203
- GB-A- 1 063 158
- US-A- 3 917 871

## Beschreibung

Die Erfindung betrifft substituierte 2-Carbonylbenzofurane und substituierte 2-Carbonyl-2,3-dihydrobenzofurane in Riechstoffkompositionen.

Durch die im allgemeinen nicht ausreichende Verfügbarkeit natürlicher Riechstoffkomponenten, die sich ständig erweiternden und verändernden parfümistischen Ansprüche und den Verlust gängiger Riechstoffe wegen toxikologischer, ökologischer und ökonomischer Bedenken besteht weiterhin ein Bedarf an Verbindungen mit wertvollen Riechstoffeigenschaften.

Gegenstand der Erfindung sind Riechstoffkompositionen enthaltend Verbindungen der Formel worin die gepunktete Linie eine vorhandene oder nicht vorhandene Bindung und
- R¹ bis R⁴: voneinander unabhängig Wasserstoff, C₁-C₃-Alkyl oder C₁-C₃-Alkoxy und
- R⁵ und R⁶: voneinander unabhängig Wasserstoff, C₁-C₄-Alkyl oder C₂-C₄-Alkenyl bedeuten.

Zahlreiche 2-Carbonylbenzofurane sind u.a. für ihre Verwendung als Zwischenprodukte bei der Herstellung von pharmazeutischen Produkten (z.B. US 4 006 234; DE-OS 2 307 535; US 3 513 239, Zusammenfassung: M. Gill Tetrahedron 40 (1984), 621) erwähnt worden. Zwar wurde für 2-Formylbenzofuran und 2-Acetylbenzofuran die Verwendung als Geschmacksstoff in löslichem Kaffee beschrieben, doch wurde der Wert dieser Verbindungen als Riechstoffe mit zahlreichen geruchlichen Facetten und ihre Eigenschaften in Kompositionen nicht erkannt.

Die Verbindungen (I) sind entweder bekannt oder können analog bekannten Verfahren hergestellt werden. So lassen sich beispielsweise die 2-Carbonylbenzofurane (IV) nach folgendem Schema herstellen:

Durch die Umsetzung von Hydroxypropiophenon (II) mit Chloraceton (III) unter Verwendung von Kaliumhydroxid in Ethanol erhält man durch Stroemer-Schaefer-Kondensation 2-Acetyl-3-ethylbenzofuran (IVj, R¹ - R⁴ = H, R⁵ = C₂H₅, R⁶ = CH₃) in einer Ausbeute von etwa 80 % (BE-PS 553 621; (Chem. Abs. 53, 22016)).

Nach Chem. Ber. 115 (1982), 1247 ergibt sich mit Hydroxyacetophenon (II) und Kaliumcarbonat als Base entsprechend 2-Acetyl-3-methylbenzofuran (IVg, R¹ - R⁴ = H, R⁵ - R⁶ = CH₃) in einer Ausbeute von etwa 28 %.

Durch die zusätzliche Verwendung von Kronenethern als Phasentransferkatalysatoren entstehen in Ausbeuten von etwa 53 % ähnliche 2-Carbonylbenzofurane (R.B. Gammill und S.A. Nash, J. Org. Chem. 51 (1985), 3116).

Eine weitere Methode zur Darstellung der 2-Carbonylbenzofurane (IV) ist die schonende Acylierung von 2-(Trimethylsilyl)benzofuranverbindungen ausgehend von den entsprechenden Benzofuranderivaten nach M. Gill in Tetrahedron 40 (1984), 621.

Die 2-Carbonyl-2,3-dihydrobenzofurane der Formel lassen sich durch Reduktion aus den oben genannten 2-Carbonylbenzofuranen (IV), beispielsweise durch Hydrierung in Ethanol mittels Wasserstoff in Gegenwart eines Pd-Katalysators und anschließende Oxidation mit Pyridiniumchlorochromat in Dichlormethan, herstellen.

Die erfindungsgemäß zu verwendenden Verbindungen (I) besitzen interessante Riechstoffeigenschaften:

Sie besitzen neben einer allgemein blumigen Note eine Vielzahl von geruchlichen Facetten. In folgenden werden einige der geruchlichen Eigenschaften beschrieben:

Beim 2-Formylbenzofuran ist neben der tonka- und mandelartigen Note auch eine sehr zimtige und anthranilartige Note vorhanden, die in Kompositionen eine deutliche Strahlung erzeugt.

Beim 2-Acetylbenzofuran ist neben dem gewöhnlichen mandeligen und blumigen Geruch auch eine feine anthranilartige und cumarinige Note vorhanden, die in Kompositionen durch ihre Fülle und Weichheit eine hervorragende Harmonisierung bewirkt.

Weiterhin kann 2-Acetylbenzofuran als Nuanceur in Kombination mit verschiedenen Moschusriechstoffen eine Nitromoschusnote bewirken.

Die 2-Carbonyl-2,3-dihydrobenzofurane sind im allgemeinen betreffend ihre geruchlichen Eigenschaften den verwendeten 2-Carbonylbenzofuranen ähnlich. Dennoch haben die 2-Carbonyl-2,3-dihydrobenzofurane weitere Noten: So ist z.B. beim 2-Acetyl-2,3-dihydrobenzofuran zusätzlich ein grüner, melonenhafter und hellblumiger Geruch vorhanden.

Das 2-Acetyl-2,3-dihydro-3-methylbenzofuran hat einen Geruch nach Maiglöckchen und besitzt eine hohe Diffusion, die in Kompositionen einen großen Impact erzeugt.

Weiterhin wurde gefunden, daß die Verbindungen (I) eine sehr hohe Ergiebigkeit und Diffusion besitzen, die auch in kleinen Mengen einen deutlichen Effekt in einer Komposition erzeugen.

Die Verbindungen (I) zeichnen sich durch eine hohe Stabilität gegenüber den verschiedensten sauren, neutralen und akalischen Medien aus. So kann z.B. eine Lösung der Verbindungen (I) in Toluol in Salzsäure oder in Natronlauge auch bei höheren Temperaturen weitestgehend unbeschadet gerührt werden.

Wegen der vergleichsweise guten Stabilität der Verbindungen (I) können andere bekannte Riechstoffe mit gleichen Geruch, aber mit einer geringen Stabilität ersetzt werden.

So ist z.B. 2-Acetyl-3-methylbenzofuran, wegen des starken anthranilatigen Geruches, ein geruchlich und farblich stabiler Ersatz für den Riechstoff Anthranilsäuremethylester.

Die in den Beispielen in den Tabellen 1 und 2 dargestellten Übersichten zeigen einige der olfaktorischen Eigenschaften der erfindungsgemäß zu verwendenden 2-Carbonylbenzofurane und 2-Carbonyl-2,3-dihydrobenzofurane.

Die erfindungsgemäß zu verwendenden Verbindungen (I) lassen sich gut mit anderen Riechstoffen in verschiedenen, unterschiedlichen Mengenverhältnissen zu neuartigen, interessanten Riechstoffkompositionen kombinieren, wobei die Menge 0,01 bis 10 Gew.-%, bezogen auf die ganze Komposition, beträgt.

Außer in der Feinparfümerie können derartige Kompositionen zur Parfümierung von Kosmetika wie Cremes, Lotionen, Aerosolen, Toilettenseifen, Haushaltsprodukten, wie Reinigungs- und Waschmitteln, Weichspülern, Desinfektionsmitteln und Textilbehandlungsmitteln dienen, wobei die Menge der Riechstoffkompositionen 0,1 bis 40 Gew.-%, vorzugsweise 0,5 bis 20 Gew.-%, bezogen auf das ganze Produkt, beträgt.

Die Prozentangaben der nachfolgenden Beispielen beziehen sich jeweils auf das Gewicht.

### Beispiele

### Beispiel 1

Ein Gemisch von 250 g (1,66 Mol) 2-Hydroxy-4-methylacetophenon, 460 g (3,3 Mol) Kaliumcarbonat und 44 g (0,16 Mol) Kronenether 18-K-6 in 1 200 ml Toluol und 1 200 ml Wasser wurde unter kontinuierlicher Zugabe von 170 g (1,8 Mol) Chloraceton drei Stunden unter Rückfluß erhitzt. Dann ließ man auf Raumtemperatur abkühlen, trennte die Phasen und wusch die organische Phase zweimal mit je 200 ml Natronlauge und mit 200 ml Wasser. Anschließend wurde das Toluol unter vermindertem Druck abdestilliert und der erhaltene Rückstand in einem Dünnschichtverdampfer im Vakuum destilliert. Das Destillat wurde abschließend aus Ethanol umkristallisiert.

Man erhielt 131 g 2-Acetyl-3,5-dimethylbenzofuran (Kp. 92-96°C/ 0,2 mbar, Sp. 66,3-66,5°C)

### Beispiel 2

2-Trimethylsilylbenzofuran aus Benzofuran: Zu einer Lösung von 100 g (0,85 Mol) Benzofuran in 1100 ml Tetrahydrofuran wurden 680 ml (1,1 Mol) n-Butyllithium (1,6 molar) bei -75°C zugetropft und zwei weitere Stunden nachgerührt. Dann gab man 138 g (1,3 Mol) vorgekühltes Trimethylchlorsilan in 200 ml Tetrahydrofuran hinzu, rührte zwei Stunden bei -75°C und ließ in weiteren 16 Stunden auf Raumtemperatur aufwärmen. Anschließend wurde mit 2000 ml Hexan verdünnt und nach einer Filtration das Lösungsmittel im Vakuum abdestilliert.

Man erhielt 168 g 2-Trimethylsilylbenzofuran mit einer Reinheit von >95 %, welches direkt weiter umgesetzt wurde.

Acylierung von 2-Trimethylsilylbenzofuran zu 2-Isobutyrylbenzofuran: Zu einer Lösung von 40 g ( 0,21 Mol) 2-Trimethylsilylbenzofuran und 25 g (0,23 Mol) Isobuttersäurechlorid in 250 ml Dichlormethan wurden bei -78°C 52,4 g (0,28 Mol) Titantetrachlorid zugegeben. Nach 15 Minuten unterbrach man die Reaktion durch die Zugabe von 800 ml Wasser und wärmte auf Raumtemperatur auf. Das Reaktionsgemisch wurde anschließend mit 1000 ml Wasser verdünnt und dreimal mit je 300 ml Ether extrahiert. Nach Trocknen, Filtration und Entfernung des Lösungsmittels im Vakuum wurde der Rückstand destilliert. Zur weiteren Reinigung unterwarf man das Destillat einer Säulenchromatographie oder kristallisierte es aus Ethanol um.

Man erhielt 30 g 2-Isobutyrylbenzofuran (Kp. 89 bis 92°C/1 mbar).

**Tabelle 1**

| 2-Carbonylbenzofuran | | | | | | | | |
|---|---|---|---|---|---|---|---|---|
| Verbindung IV | R¹ | R² | R³ | R⁴ | R⁵ | R⁶ | Kp [°C/mbar] | Geruchsbeschreibung |
| | | | | | | | Fp [°C] | |
| a | H | H | H | H | H | H | 94-98/4 | anthranilatig süß, Tonka Mandel, zimtig |
| | | | | | | | - | |
| b | H | H | H | H | H | CH₃ | 98-103/2 | anthranilatig Orangenblüte, Jasmin, Tonka, Ylang, süß |
| | | | | | | | 72,4-73,1 | |
| c | H | H | H | H | H | C₂H₅ | 89-93/2,5 | blumig, Jasmin, anthranilatig, pilzig, Anis |
| | | | | | | | 49,4-50,0 | |
| d | H | H | H | H | H | C(CH₃)₃ | 96-98/1,3 | süß Mandel, Honig, Anis, holzig, warm |
| | | | | | | | - | |
| e | OCH₃ | H | H | H | H | CH₃ | 121-126/2 | anthranilatig, Cumarin, süß, ledrig, Honig |
| | | | | | | | 93,7-93,8 | |
| f | H | H | H | H | H | CH=CH-CH₃ | 113-121/1 | Cumarin, Lacton, fruchtig, blumig |
| | | | | | | | 57,5-58,4 | |
| g | H | H | H | H | CH₃ | CH₃ | 82-86/0,2 | anthranilatig, Blüte, süß Tonka, Jasmin |
| | | | | | | | 37,2-38,3 | |
| h | H | H | CH₃ | H | CH₃ | CH₃ | 92-96/0,2 | Orangenblüte, süß, Tonka, anthranilatig |
| | | | | | | | 66,2-66,5 | |
| i | H | H | H | H | CH₃ | C₂H₅ | 93-96/0,2 | süß, blumig, anthranilatig, Tonka |
| | | | | | | | 87,8-87,9 | |
| j | H | H | H | H | C₂H₅ | CH₃ | 88-90/1 | Heliotrop, süß, Ylang, erogen, Moschus, Blüte |
| | | | | | | | 35,5-35,7 | |
| k | H | H | H | H | H | C₃H₇ | 111-116/1 | blumig, fruchtig, Mandel, süß, Anis |
| | | | | | | | 63,3-63,8 | |
| l | H | H | H | H | H | CH(CH₃)₂ | 89-92/1 | fruchtig, Nuß, Cumarin, süß |
| | | | | | | | - | |

### Beispiel 3

10 g (0,06 Mol) 2-Acetyl-3-methylbenzofuran werden in 200 ml Ethanol gelöst und unter Zusatz von 5 % Pd/C (5 %ig) bei 20 bar und 50°C bis zur Beendigung der Wasserstoffaufnahme hydriert. Nach dem Abfiltrieren des Katalysators wird das Ethanol im Vakuum entfernt.

Anschließend wird der Rückstand in 20 ml Dichlormethan gelöst und bei 25°C zu einer gerührten Suspension von 29,2 g (0,14 Mol) Pyridiniumchlorochromat in 100 ml Dichlormethan gegeben. Nach einer Stunde unterbricht man die Reaktion durch die Zugabe von 500 ml Ether und filtriert das Reaktionsgemisch ab. Das Filtrat wird im Vakuum vom Lösungsmittel befreit und der Rückstand im Vakuum destilliert. Zur weiteren Reinigung wird das Produkt einer Säulenchromatographie unterworfen.

Man erhielt 4,1 g 2-Acetyl-2,3-dihydro-3-methylbenzofuran (Kp. 70 bis 74°C/0,23 mbar)

**Tabelle 2**

| 2-Carbonyl-2,3-dihydrobenzofurane | | | | | | | | |
|---|---|---|---|---|---|---|---|---|
| Verbindung V | R¹ | R² | R³ | R⁴ | R⁵ | R⁶ | Kp [°C/mbar] | Geruchsbeschreibung |
| a | H | H | H | H | H | CH₃ | 70-74/0,23 | frisch, blumig, Melone, grün, Orangenblüte |
| b | H | H | H | H | CH₃ | CH₃ | 80-90/0,2 | frisch, blumig, Maiglöckchen, anthranilatig |

Die nachfolgenden Kompositionen, Anwendungsbeispiele 1 bis 4, eignen sich vorzugsweise zur Feinparfümierung von Kosmetika wie Cremes, Lotionen, Aerosolen und Toilettenseifen.

### Anwendunsbeispiele

Der Verwendungszweck und die parfümistischen Wirkungen der Verbindungen werden nachfolgend an einigen Beispielen demonstriert.

| **Anwendungsbeispiel 1** | |
|---|---|
| Name | Gew.-Teile |
| Linalylacetät | 70 |
| Citronenöl | 50 |
| Citronenöl Formosa/Java | 3 |
| Lavandinöl 30/32 % Abrialis | 70 |
| Hydroxycitronellal | 30 |
| Geranium Identöl (Typ Afrik.) | 50 |
| Geraniol 70 | 30 |
| Benzylacetat | 15 |
| α-Hexylzimtaldehyd | 15 |
| Ylang Ylangöl II | 10 |
| Benzylsalicylat | 100 |
| Isoamylsalicylat | 100 |
| Anethol | 2 |
| Anisalkohol | 35 |
| Anisaldehyd | 25 |
| Ethylvanillin (10 % in DEP) | 5 |
| Cumarin | 30 |
| Vetiveröl Bourbon | 10 |
| Patchoulyöl | 25 |
| Sandel H&R | 40 |
| Mousse C Abs. Verit. (50 % in TEC) | 15 |
| Tonalid | 20 |
| Galaxolid (50 % in DEP) | 40 |
| Dipropylenglykol | 190 |
| 2-Propionyl-3-methylbenzofuran | 20 |
| Summe | 1000 |

Der Einsatz von 2-Propionyl-3-methylbenzofuran erzeugt bei dieser maskulinen Fougèrenote markante blasamische Facetten. Weiterhin wird der Impact bei diesem Brut Typ deutlich gesteigert.

DEP = Diethylphthalat

TEC = Triethylcitrat

| **Anwendungsbeispiel 2** | |
|---|---|
| Name | Gew.-Teile |
| Styrolylacetat | 4 |
| Dihydromyrcenol | 4 |
| Citronenöl | 20 |
| γ-Undecalacton | 2 |
| Linalool | 10 |
| Phenylethylalkohol | 8 |
| Citronellol | 6 |
| Benzylacetat | 15 |
| Hedion | 20 |
| α-Hexylzimtaldehyd | 100 |
| Jasminbase # 151 | 25 |
| Ylangbase # 10372MT | 18 |
| Isoraldein 70 | 50 |
| Eugenol | 4 |
| Isoeugenol | 1 |
| Vanillin | 10 |
| Cumarin | 10 |
| Oryclon | 30 |
| Patchoulyöl | 3 |
| Sandel 80 | 50 |
| Galaxolid (50 % in DEP) | 20 |
| Bergamott Identöl | 100 |
| Diethylphthalat | 465 |
| 2-Acetylbenzofüran | 25 |
| Summe | 1000 |

In dieser femininen Komposition bewirkt die Verwendung von 2-Acetylbenzofuran eine Steigerung des Volumens, der Diffusion und erhöht die Fixierung. Außerdem wird eine weiche orangenblütenhafte Frische erzeugt, die der Komposition eine wertvolle Note verleiht.

| **Anwendungsbeispiel 3** | |
|---|---|
| Name | Gew.-Teile |
| cis-3-Hexenol | 5 |
| Phenylacetaldehyd (50 % in DPG) | 90 |
| Hydroxycitronellal P | 95 |
| Linalool | 455 |
| Phenylethylacetat | 10 |
| Phenylethylalkohol rein | 295 |
| α-Hexylzimtaldehyd | 5 |
| α-Amylzimtaldehyd | 20 |
| β-Ionon | 5 |
| Ethylphenylacetat | 5 |
| 2-Acetyl-3-methylbenzofuran | 15 |
| Summe | 1000 |

In diesem blumigen Akkord erhöht 2-Acetyl-3-methylbenzofuran mit einer orangenblütenhaften Note deutlich die Strahlung und die Diffusion. Weiterhin beträgt 2-Acetyl-3-methylbenzofuran zur Steigerung der Haftung bei und verleiht der Komposition im Nachgeruch einen konstanten blumigen Eindruck.

DPG = Dipropylenglycol

| **Anwendungsbeispiel 4** | |
|---|---|
| Name | Gew.-Teile |
| Phenylacetaldehyd (50 % in DPG) | 20 |
| Lyral | 270 |
| Hydroxycitronellal | 150 |
| Phenylethylalkohol | 60 |
| Citronellol | 60 |
| α-Hexylzimtaldehyd | 310 |
| Indol | 120 |
| 2-Acetyl-2,3-dihydrobenzofuran | 10 |
| Summe | 1000 |

Die Verwendung von 2-Acetyl-2,3-dihydrobenzofuran fügt dem Duftbild eine frische nerolihafte Note hinzu und verstärkt den natürlichen Charakter dieser Maiglöckchen-Komposition.

## Patentansprüche

1. Verfahren zum Parfümieren von kosmetischen Kompositionen oder Haushaltsprodukten, **dadurch gekennzeichnet, dass** diesen Kompositionen oder Produkten eine Riechstoffkomposition zugegeben wird, die 0.01 bis 10 Gew.-%, bezogen auf die ganze Riechstoffkomposition, einer Verbindung der Formel (I) worin die gepunktete Linie eine vorhandene oder nicht vorhandene Bindung und
R¹ bis R⁴ voneinander unabhängig Wasserstoff, C₁-C₃-Alkyl oder C₁-C₃-Alkoxy und
R⁵ und R⁶ voneinander unabhängig Wasserstoff, C₁-C₄-Alkyl oder C₂-C₄-Alkenyl bedeuten,
enthält.

2. Verfahren nach Anspruch 1, **dadurch gekennzeichnet, dass** es sich bei den parfümierten Produkten um Cremes, Lotionen, Aerosole, Toilettenseifen, Reinigungsmittel, Waschmittel, Weichspüler, Desinfektionsmittel oder Textilbehandlungsmittel handelt.

3. Verfahren nach Anspruch 1, wobei in der Formel (1) die gepunktete Linie eine Bindung bedeutet und R¹ bis R⁶ unabhängig voneinander für Wasserstoff oder C₁-C₂-Alkyl stehen.

4. Verfahren nach Anspruch 1, wobei in der Formel (1) die gepunktete Linie keine Bindung bedeutet und R¹ bis R⁶ unabhängig voneinander für Wasserstoff oder C₁-C₂Alkyl stehen.

5. Verfahren nach Anspruch 1, wobei in der Formel (I) die gepunktete Linie eine Bindung bedeutet und R¹ bis R⁴ für Wasserstoff und R⁵ und R⁶ unabhängig voneinander für Wasserstoff oder C₁-C₂-Alkyl stehen.

6. Verfahren nach Anspruch 1, wobei in der Formel (I) die gepunktete Linie keine Bindung bedeutet und R¹ bis R⁴ für Wasserstoff und R⁵ und R⁶ unabhängig voneinander für Wasserstoff oder C₁-C₂-Alkyl stehen.

7. Verfahren nach Anspruch 1, wobei in der Formel (I) die gepunktete Linie eine Bindung bedeutet und R¹ bis R⁴ für Wasserstoff und R⁵ und R⁶ für C₁-C₂-Alkyl stehen.

8. Verfahren nach Anspruch 1, wobei in der Formel (I) die gepunktete Linie eine Bindung bedeutet und R¹ bis R⁴ für Wasserstoff und R⁵ für C₁-C₂-Alkyl und R⁶ für Wasserstoff oder C₁-C₄-Alkyl stehen.

9. Riechstoffkomposition enthaltend 0.01 bis 10 Gew.-% einer Verbindung der Formel (I) aus Anspruch 1.

## Claims

1. Method for the perfuming of cosmetic compositions or domestic products, **characterised in that** a perfume composition is added to these compositions or products, the perfume composition containing 0.01 to 10 % by weight based on the total perfume composition, of a compound of formula (I) wherein the dotted line represents a bond which is or is not present and
R¹ to R⁴ independently of one another represent hydrogen, C₁-C₃ alkyl or C₁-C₃ alkoxy and
R⁵ and R⁶ independently of one another represent hydrogen, C₁-C₄ alkyl or C₁-C₄ alkenyl.

2. Method according to claim 1, **characterised in that** the perfumed products are creams, lotions, aerosols, toilet soaps, cleaning compositions, detergents, softeners, disinfectants or textile conditioning agents.

3. Method according to claim 1, wherein in formula (I) the dotted line represents a bond and R¹ to R⁶ independently of one another represent hydrogen or C₁-C₂ alkyl.

4. Method according to claim 1, wherein in formula (I) the dotted line does not represent a bond and R¹ to R⁶ independently of one another represent hydrogen or C₁-C₂ alkyl.

5. Method according to claim 1, wherein in formula (I) the dotted line represents a bond and R¹ to R⁴ represent hydrogen and R⁵ and R⁶ independently of one another represent hydrogen or C₁-C₂ alkyl.

6. Method according to claim 1, wherein in formula (I) the dotted line does not represent a bond and R¹ to R⁴ represents hydrogen and R⁵ and R⁶ independently of one another represent hydrogen or C₁-C₂ alkyl.

7. Method according to claim 1, wherein in formula (I) the dotted line represents a bond and R¹ to R⁴ represents hydrogen and R⁵ and R⁶ represent C₁-C₂ alkyl.

8. Method according to claim 1, wherein in formula (I) the dotted line represents a bond and R¹ to R⁴ represent hydrogen and R⁵ represents C₁-C₂ alkyl and R⁶ represents hydrogen or C₁-C₄ alkyl.

9. Perfume composition containing 0.01 to 10 % by weight of a compound of formula (I) from claim 1.

## Revendications

1. Procédé pour parfumer des compositions cosmétiques ou des produits ménagers, **caractérisé en ce que** l'on ajoute à ces compositions ou produits une composition de parfum qui contient 0,01 à 10 % en poids, par rapport à la composition de parfum totale, d'un composé de formule (I) dans laquelle le trait interrompu représente une liaison présente ou non et
R¹ à R⁴ représentent chacun, indépendamment les uns des autres, l'hydrogène, un groupe alkyle en C₁-C₃ ou alcoxy en C₁-C₃ et
R⁵ et R⁶ représentent chacun, indépendamment l'un de l'autre, l'hydrogène, un groupe alkyle en C₁-C₄ ou alcényle en C₂-C₄.

2. Procédé selon la revendication 1, **caractérisé en ce que** les produits parfumés sont des crèmes, des lotions, des aérosols, des savons de toilette, des produits de nettoyage, des produits de lavage, des produits de rinçage adoucissants, des produits désinfectants ou des , produits pour le traitement des matières textiles.

3. Procédé selon la revendication 1, le trait interrompu de la formule (I) représentant une liaison et R¹ à R⁶ chacun, indépendamment les uns des autres, l'hydrogène ou un groupe alkyle en C₁-C₂.

4. Procédé selon la revendication 1, le trait interrompu de la formule (I) ne représentant pas une liaison et R¹ à R⁶ représentant chacun, indépendamment les uns des autres, l'hydrogène ou un groupe alkyle en C₁-C₂.

5. Procédé selon la revendication 1, le trait interrompu de la formule (I) représentant une liaison et R¹ à R⁴ l'hydrogène, R⁵ et R⁶ représentant chacun, indépendamment l'un de l'autre, l'hydrogène ou un groupe alkyle en C₁-C₂.

6. Procédé selon revendication la 1, le trait interrompu de la formule (I) ne représentant pas une liaison, R¹ à R⁴ représentant l'hydrogène et R⁵ et R⁶, chacun, indépendamment l'un de l'autre, l'hydrogène ou un groupe alkyle en C₁-C₂.

7. Procédé selon revendication 1, le trait interrompu de la formule (I) représentant une liaison, R¹ à R⁴ l'hydrogène et R⁵ et R⁶, chacun, indépendamment l'un de l'autre, un groupe alkyle en C₁-C₂.

8. Procédé selon revendication 1, le trait interrompu de la formule (I) représentant une liaison, R¹ à R⁴ l'hydrogène, R⁵ un groupe alkyle en C₁-C₂ et R⁶ l'hydrogène ou un groupe alkyle en C₁-C₄.

9. Composition de parfum contenant 0,01 à 10 % en poids d'un composé de formule (I) selon revendication 1.
